# DEMANDE DE BREVET EUROPEEN

(11) **EP 0 070 255 A2**
(43) Date de publication de la demande: **19.01.1983**
(21) Numéro de dépôt: 82810293.9
(22) Date de dépôt: 08.07.1982
(51) Int. Cl.: A63C 11/02

(54) **Garde-ski et anti-vol**

(30) Priorité: 09.07.1981 CH 4502/81
(71) Demandeur: Rittner, Christian, CH-1931 Liddes (CH)
(72) Inventeur: Pierroz, Jacques, CH-1920 Martigny (CH)
(74) Mandataire: Closuit, Jean-Marie

(57) **Abrégé**

Il s'agit d'un boîtier compact (1) utilisable en série, avec barre inférieure de fixation (12), permettant de fixer des skis (11) dans un espace étroit (2), des objets dans un casier (3), des bâtons de ski (4) dans des supports (6) fixés à la porte du casier (5), le tout verrouillé par une porte (7) se refermant automatiquement avec gonds à ressorts (9) et avec serrure (10) dont la clef fonctionne par introduction de monnaie (8) pour l'ouverture initiale et reste bloquée à l'puverture finale.

## Description

La présente invention a pour objet un système servant à bloquer les skis et les bâtons dans un boîtier, lorsqu'ils ne sont pas utilisés. Le boîtier, utilisable en série, comprend également une case destinée à recevoir des objets de valeur ou autres, comme porte- monnaie, trousseau de clefs, gants, lunettes, etc...

On ne connaît actuellement pas d'appareil similaire. Son utilité pratique est évidente lorsqu'il s'agit de déposer momentanément, pour une durée plus ou moins longue, ses skis et bâtons ou des objets divers devant un établissement public, sur un quai de gare ou à tout autre endroit fréquenté, et éviter ainsi le vol si fréquent de tels objets.

L'appareil est composé d'un boîtier (1), d'une séparation (2) posée à une distance assez étroite pour bloquer le système de fixation des skis (11), d'un casier destiné à recevoir des petits objets (3) et muni d'une porte (5) à l'extérieur de laquelle sont fixés des supports (6) pour les bâtons (4), d'une plus grande porte (7) sur gonds (9) fermant le boîtier avec serrure automatique pour clef (10) et fonctionnant au départ avec monnaie (8). Les skis et bâtons sont bloqués au fond par une.barre de fixation (12).

### Schéma I

1. Boîtier compact
2. Séparation et loge pour les skis
3. Casier fermé par une porte supportant les bâtons de ski
4. Bâtons de ski
5. Porte fermant le casier, et servant de support aux bâtons de ski
6. Supports des bâtons de ski
7. Porte fermant le casier et serrure automatique
8. Introduction de la monnaie
9. Charrière à ressort f

### Schéma II

4. Bâtons de ski
7. Porte fermant le casier et serrure automatique
8. Intoduction de la monnaie
10. Introduction de la clef
11. Skis

### Schéma III

12. Barre inférieur de fixation

## Revendications

Garde-ski et anti-vol caractérisé par le verrouillage des skis, bâtons de ski et autres objets de valeurs dans un boîtier compact comportant des moyens de fixation des objets et un casier, et fonctionnant avec serrure dont la clef est actionnée par la monnaie.
